# FASCICULE DE BREVET EUROPEEN

(11) **EP 1 909 149 B1**
(45) Date de publication et mention de la délivrance du brevet: **19.09.2012**
(21) Numéro de dépôt: 06121650.3
(22) Date de dépôt: 02.10.2006
(51) Int. Cl.: G04B 21/12

(54) **Pièce d'horlogerie comportant un mécanisme de sonnerie**
Uhr mit Schlagwerk
Timepiece including a striking mechanism

(43) Date de publication de la demande: 09.04.2008
(73) Titulaire: Manufacture Claret SA, 2400 Le Locle (CH)
(72) Inventeur: Schiesser, Alain, 2000, Neuchâtel (CH); Claret, Christophe, 2025, Chez-le-Bart (CH)
(74) Mandataire: GLN

(56) Documents cités:
- CH-A- 4 056
- CH-A- 9 069
- CH-A- 22 707
- CH-A- 25 779

## Description

### Domaine technique

La présente invention se rapporte au domaine de l'horlogerie mécanique. Elle concerne, plus particulièrement, une pièce d'horlogerie comportant un mécanisme de sonnerie. L'invention concerne, plus précisément encore, une partie du mécanisme de sonnerie permettant de sonner une unité du temps courant, c'est-à-dire soit les heures, soit les quarts, soit les minutes.

### Etat de la technique

Les mécanismes de sonnerie sont largement connus de l'homme du métier. Le plus connu est la répétition à minutes permettant de sonner à la demande l'heure, les quarts et les minutes du temps courant. On pourra notamment se référer à l'ouvrage "Théorie de l'horlogerie" de Reymondin et al, Fédération des Ecoles Techniques, 1998, ISBN 2-940025-10-X, pages 219 à 224 pour obtenir des détails sur ce type de construction. Les documents CH9069 et CH4056 donnent également des exemples de telles réalisations.

En particulier, on relèvera qu'une telle pièce d'horlogerie conventionnelle comporte un mouvement et un mécanisme de sonnerie pour sonner les quarts du temps courant par deux sons différents. Le mécanisme de sonnerie comprend :
- une source d'énergie,
- un limaçon entraîné par le mouvement pour donner une information sur les quarts du temps courant,
- un palpeur pour coopérer avec ce limaçon pour prendre une information sur les quarts du temps courant,
- une première et une deuxième levées pour actionner respectivement un premier et un deuxième marteaux destinés à frapper respectivement un premier et un deuxième timbres.

Les levées et les marteaux sont généralement disposés l'un à côté de l'autre et deux secteurs dentés disposés sur une pièce de sonnerie des quarts sont ajustés de manière à coopérer avec les levées pour actionner les marteaux.

Ainsi, dans les constructions habituelles, les levées et les marteaux sont situés dans une même région du mouvement, ce qui peut poser problème dans certains cas, lorsque le constructeur ne dispose pas de suffisamment de place pour loger ces éléments.

L'un des buts de la présente invention est de proposer un nouveau mécanisme de répétition permettant de répartir plus harmonieusement dans le mouvement certains éléments afin que le constructeur puisse bénéficier d'une plus grande souplesse dans la disposition des composants du mouvement.

### Divulgation de l'invention

Pour résoudre le problème susmentionné, le mécanisme de sonnerie selon l'invention comprend pour sonner les quarts,
- un premier bras, définissant une première pièce, pivotant sur un premier axe et relié au palpeur et terminé par un secteur denté destiné à coopérer avec la première levée, et
- un deuxième bras, définissant une deuxième pièce, pivotant sur un deuxième axe distinct du premier, et terminé par un secteur denté destiné à coopérer avec la deuxième levée, ledit deuxième bras étant relié cinématiquement au premier bras.

Cette disposition des bras permet avantageusement que la première et la deuxième levées soient disposées de part et d'autre d'un premier axe AA passant par le centre du mouvement et perpendiculaire à un deuxième axe BB joignant le centre du mouvement et l'axe de pivotement de l'une des levées.

Dans un mode de réalisation préféré, les bras se déplacent dans des sens opposés.

L'invention est particulièrement adaptée à la sonnerie des quarts, mais il est tout à fait envisageable d'utiliser d'autres séquences de sonnerie dans laquelle l'heure ou les minutes du temps courant, c'est-à-dire différentes unités du temps courant, seraient sonnées sur deux timbres différents.

### Brève description des dessins

D'autres caractéristiques de l'invention apparaîtront plus clairement à la lecture de la description qui suit faite en référence au dessin annexé dans lequel :
- la figure 1 est une vue en perspective du mécanisme dans sa position de repos,
- la figure 2 est une vue éclatée d'un détail du mécanisme selon l'invention, et
- les figures 3 à 5 sont des vues de dessus du mécanisme de la figure 1 illustrant chronologiquement différentes positions qu'il occupe lors de son fonctionnement.
Mode(s) de réalisation de l'invention

On a représenté sur les figures les éléments essentiels d'un mécanisme de sonnerie selon l'invention. Ceux-ci sont montés sur une platine et sur des ponts non représentés. Pour simplifier les figures, le mouvement de base, la source d'énergie du mécanisme de sonnerie, les marteaux et les timbres n'ont pas été représentés. La liaison des pièces de sonnerie au mouvement de base, les timbres et les marteaux sont tout à fait conventionnels. On pourra notamment se référer à l'ouvrage "Théorie de l'horlogerie" cité ci-dessus.

Pour ce qui concerne la source d'énergie propre au dispositif de sonnerie ainsi que pour le déclenchement de la sonnerie, l'homme du métier saura, en faisant simplement appel à ses connaissances techniques, adapter au mécanisme qui sera décrit ci-après, soit un barillet à armage direct par crémaillère ou un barillet à remontage indépendant de la sonnerie, du type de celui que l'on peut trouver dans les grandes sonneries. On pourra particulièrement consulter le livre "Les montres compliquées" de F. Lecoultre, aux Editions Horlogères, pages 182 à 205.

On peut voir sur les figures, un limaçon des minutes 10 et celui des quarts 12 qui sont ajustés sur le tigeron de la chaussée. Une goupille, non représentée, est montée sur le limaçon des quarts 12 pour entraîner d'un pas à chaque tour, une étoile de douze 14 solidaire du limaçon des heures 16.

Les limaçons sont donc entraînés par le mouvement de base pour donner une information sur le temps courant, chaque limaçon donnant une information sur une unité du temps courant. Dans la présente description, l'heure, les minutes ou les quarts du temps courant sont appelés des unités du temps courant.

Un rochet des heures 18 comportant un secteur denté muni de douze dents est agencé pour coopérer avec une première levée 20, actionnant un premier marteau. Le rochet 18 est destiné à être entraîné par la source d'énergie lors du déroulement de la sonnerie. Dans ce but, le rochet 18 est monté coaxial avec une roue d'entrée 19 reliée cinématiquement à la source d'énergie.

On notera que le rochet pourrait également être directement monté coaxialement sur un barillet de sonnerie armé lors du déclenchement de la sonnerie par une crémaillère, comme dans le cas des répétitions à minutes conventionnelles.

Le rochet 18 est relié cinématiquement à un palpeur des heures 24 pivotant sur la platine, par l'intermédiaire d'un pignon 22 coaxial au rochet 18 et engrenant avec un secteur denté 24A du palpeur des heures 24. Ce dernier est doté d'un doigt 24B disposé dans le plan du limaçon des heures 16 de manière à pouvoir venir coopérer avec lui pour prendre une information sur l'heure du temps courant. Un ressort 26 est positionné de manière à exercer une force tendant à appliquer le doigt 24B contre le limaçon 16. Selon l'exemple représenté, le ressort 26 est un ressort spiral et agit directement sur le rochet 18, ce qui, par la denture reliant le rochet 18 au palpeur 24 pousse le doigt 24B en direction du limaçon 16.

On rappellera que, de manière usuelle, les quarts du temps courant sont sonnés sur deux timbres, la succession d'un premier son obtenu sur un premier timbre et d'un deuxième son obtenu sur un deuxième timbre représentant un quart.

Particulièrement à l'invention, les pièces de sonnerie des quarts comportent, notamment, un premier 28A et un deuxième 28B bras se terminant chacun par un secteur denté 30A et 30B muni de trois dents chacun, destinés à coopérer respectivement avec la première levée 20 et avec une deuxième levée 32. Les levées sont sensiblement éloignées l'une de l'autre, étant presque diamétralement opposées dans l'exemple représenté sur les figures.

Le premier et le deuxième bras pivotent selon deux axes distincts. Le premier bras est avantageusement coaxial avec le palpeur des heures 24. Chaque bras 28A et 28B comporte, au niveau de son axe de pivotement, une denture circulaire 34A et 34B, engrenant l'une avec l'autre afin de les relier cinématiquement. Plus particulièrement, les secteurs dentés peuvent être réalisés au moyen de planches 35A et 35B au moins partiellement dentées, coaxiales et solidaires en rotation des bras 28A et 28B. Ainsi, ces derniers peuvent ne pas être dans le même plan. Ils pivotent dans des sens opposés, donnant l'impression d'un mouvement d'ailes d'animal.

L'un des bras, en l'occurrence le deuxième 28B, fait également fonction de palpeur et est doté d'un doigt 36 disposé dans le plan du limaçon des quarts 12 de manière à pouvoir venir coopérer avec lui pour prendre une information sur les quarts du temps courant. Un ressort 38 est disposé de manière à exercer une force tendant à appliquer le doigt 36 contre le limaçon 12. Selon l'exemple représenté, le ressort 38 est un ressort spiral et agit au niveau de l'axe de pivotement du bras 28A ce qui, par la denture reliant les deux bras, pousse le doigt 36 en direction du limaçon 12.

Pour la liaison cinématique des bras 28A et 28B avec la source d'énergie, le palpeur 24 comporte un plot 40 visible sur les figures 3 et 4 et situé dans le plan et au niveau de la denture 34A. L'arête du secteur denté 30A est agencée de manière à recevoir l'appui du plot 40 lors du fonctionnement de la sonnerie.

On notera que, sous l'effet du ressort 38, le bras 28A est maintenu en appui contre le plot 40. Ainsi, il est possible, en ajustant la forme du plot 40 ou de l'arête de la denture 34A, de régler l'écart entre la sonnerie des heures et celle des quarts.

En outre et comme l'illustre en particulier la figure 2, les secteurs dentés des quarts 30A et 30B, ou au moins l'un deux, sont réalisés au moyen d'une plaquette 42 rapportée à l'extrémité des bras 28A et 28B. Cette plaquette 42 est vissée dans des oblongs 44 ménagés dans le bras. De la sorte, en ajustant le positionnement relatif des secteurs dentés, il est possible de régler l'écart entre la sonnerie sur le premier timbre et sur le deuxième timbre. Pour ce faire, l'extrémité du bras comporte avantageusement un rebord 41 contre lequel la plaquette vient en butée par une zone d'appui 43. Cette dernière peut être limée ou ajustée pour positionner la plaquette de manière optimale.

Par ailleurs, afin de stabiliser les bras 20 qui, du fait de leur longueur importante, pourraient fléchir de manière excessive en cas de choc, des billes 46 en rubis sont chassées au niveau des extrémités des bras 20. Des ponts ou d'autres éléments du mécanisme qui seront décrits ci-après sont disposés avec un léger jeu au-dessus et au-dessous des bras 20, de manière à ne leur autoriser qu'un faible débattement transversal, c'est-à-dire perpendiculairement à leur plan, les billes 46 permettant aux pièces de glisser les unes sur les autres en cas de besoin.

On peut également voir sur les figures une pièce de sonnerie des minutes 48 se terminant par un râteau 50. Ce dernier est muni sur son côté distal par rapport au centre du mouvement, d'un premier secteur denté 50A de quatorze dents destinées à coopérer avec la deuxième levée 32. Pour ce faire, la pièce 48 est montée pivotante sur la platine, avantageusement coaxiale avec le deuxième bras 28B.

La pièce des minutes 48 comporte encore un doigt 52 disposé dans le plan du limaçon des minutes 10 de manière à pouvoir venir coopérer avec lui pour prendre une information sur les minutes du temps courant. Un ressort 54 est disposé de manière à exercer une force tendant à appliquer le doigt 52 contre le limaçon 10. Selon l'exemple illustré, le ressort 54 est un ressort fil et agit sur le bord de la pièce des minutes.

Pour la liaison cinématique de la pièce 48 avec la source d'énergie, le râteau 50 comporte sur son côté proximal par rapport au centre du mouvement, un deuxième secteur denté 50B doté, par exemple, de six dents. Ces dernières sont destinées à coopérer avec un crochet des minutes 58 monté pivotant sur le bras 28B. Ce crochet 58 comprend un ressort 60 agencé de manière à exercer une force tendant à l'appliquer contre le deuxième secteur denté 50B. Un élément d'appui, typiquement une sorte de roulette 62 en rubis, est disposée sur le bras 28B et coopère avec un élément de guidage qui peut être avantageusement un pont 64 situé par exemple sous le bras 28B.

Ainsi, le ressort 60 presse la roulette 62 contre le pont 64, dont la forme est ajustée de manière à commander si le crochet 58 coopère ou non avec le deuxième secteur denté 50B. Plus particulièrement, le pont 64 présente un décrochement 66. Lorsque la roulette 62 est située en amont, sur un flanc 66A, le crochet 58 n'est pas en prise avec le secteur denté 50B et le bras 28B se déplace indépendamment de la pièce 48. Lorsque la roulette 62 passe au niveau de ce décrochement 66, le ressort presse le crochet 58 contre le secteur denté 50B et ces éléments viennent en prise, le bras 28B entraînant la pièce des minutes 58 lors de son déplacement dans le sens des aiguilles d'une montre. La roulette n'est alors plus en appui contre le pont 64. Le décrochement 66 est ajusté de manière à ce que la pièce 58 soit entraînée après que la sonnerie des quarts soit terminée.

La pièce des minutes 48 fait partie des éléments évoqués ci-dessus qui permettent de réduire le débattement du bras 28B, en servant d'appui aux billes 46.

Nous allons maintenant décrire le fonctionnement du mécanisme de sonnerie présenté ci-dessus, dans le cas où celui-ci est intégré à un dispositif de type grande sonnerie, comprenant un barillet particulier armé indépendamment du déclenchement de la sonnerie.

Comme décrit ci-dessus, le palpeur des heures 24 et le barillet de sonnerie sont reliés cinématiquement via le rochet 18. De plus, les bras 28 des quarts sont également liés cinématiquement au palpeur des heures 24 par l'intermédiaire du plot 40 et du ressort 38. Enfin, la roulette 62 est pressée contre le flanc 66B de l'élément de guidage, le crochet 58 de la pièce des minutes 48 coopérant avec la première dent du secteur denté 50B. Ainsi, toutes les pièces de sonnerie sont reliées cinématiquement entre elles et au barillet de sonnerie.

Lorsque le mécanisme est au repos, le barillet de sonnerie est verrouillé. De la sorte et par les liaisons cinématiques détaillées précédemment, les différentes pièces sont maintenues dans leur position de repos illustrée sur la figure 3, les différents palpeurs n'interférant pas avec leur limaçon respectif.

Quand la sonnerie est déclenchée, les pièces de sonnerie sont débrayées de la source d'énergie. Sous l'effet de leur ressort respectif, les palpeurs des différentes pièces de sonnerie tombent sur leur limaçon afin de prendre une information sur le temps courant, comme illustré sur la figure 4. L'homme du métier sait que ce mouvement se fait sans que les levées n'actionnent les marteaux. Les pièces de sonnerie sont alors positionnées de manière à ce que le bon nombre de dents soit positionné en amont par rapport aux levées, afin que les heures, quarts et minutes correspondant au temps courant soient sonnées lors de la phase suivante du fonctionnement du mécanisme. On notera que, dans cette position, le crochet 58 n'est pas en prise avec le secteur denté 50B, l'élément d'appui 62 étant pressé contre le flanc 66A de l'élément de guidage.

Puis, la source d'énergie est déverrouillée et entraîne les pièces de sonnerie. Dans un premier temps, le rochet des heures 18 se déplace et son secteur denté coopère avec la levée 20 pour sonner les heures. Ceci provoque également le déplacement du palpeur 24.

Vers la fin de la sonnerie des heures, le plot 40 se trouve sensiblement au contact du bras 28A. Ainsi, par l'intermédiaire du palpeur 24 et du plot 40, la source d'énergie met le premier 28A et le deuxième 28B bras en mouvement. Ils se déplacent alors dans le sens antihoraire et dans le sens horaire, respectivement. Les secteurs dentés 30A et 30B coopèrent respectivement avec la première levée 20 et avec la deuxième levée 32 pour sonner les quarts. Enfin, lorsque la sonnerie des quarts est terminée, les bras 28 étant toujours entraînés par la source d'énergie via le palpeur 24, le crochet 58 vient en prise avec le secteur denté 50B, comme le montre la figure 5. La pièce de sonnerie des minutes 48 est alors, à son tour, entraînée par la source d'énergie. Son premier secteur denté 50A coopère alors avec la deuxième levée 32 pour sonner les minutes.

Enfin, lorsque la sonnerie est terminée, les différentes pièces se retrouvent dans leur position de repos et une bascule non représentée permet de verrouiller à nouveau la source d'énergie, assurant le maintien de ces pièces.

Ainsi est proposé un mécanisme de sonnerie dans lequel la sonnerie des quarts est obtenue par l'intermédiaire d'un premier et d'un deuxième secteurs dentés, disposés à l'extrémité de deux bras distincts. Les levées et marteaux utilisés peuvent être disposés à l'endroit de la périphérie du mouvement choisi par le constructeur. Ce dernier peut donc positionner avec plus de flexibilité les différents composants de son mouvement.

Par conséquent, la construction des pièces de sonnerie des heures et des minutes est aussi adaptée de manière à ce qu'elles agissent sur les levées sensiblement éloignées l'une de l'autre. Sans que cela soit limitatif, on peut définir que le mécanisme proposé ci-dessus est avantageux lorsque les première et deuxième levées définissent un angle au centre du mouvement pouvant être supérieur à dix degrés, particulièrement supérieur à vingt degrés, plus particulièrement supérieur à trente degrés. La position des levées peut également être définie par le fait qu'elles sont disposées de part et d'autre d'un premier axe AA passant par le centre du mouvement et perpendiculaire à un deuxième axe BB joignant le centre du mouvement et l'axe de pivotement de l'une des levées.

L'homme du métier pourra imaginer différentes variantes pour relier cinématiquement les bras 28A et 28B entre eux. On pourra citer l'utilisation d'une friction entre les deux éléments ou de deux doigts d'entraînement, l'un étant solidaire d'un bras et l'autre du deuxième bras. Un renvoi peut également être intercalé entre les deux bras de manière à ce qu'ils se déplacent dans le même sens de rotation. Un tel système de renvoi vertical peut aussi être aménagé pour que les bras pivotent coaxialement.

La description ci-dessus a été donnée en référence à une répétition à minutes de type conventionnel, dans laquelle les quarts sont sonnés sur deux timbres. Toutefois, il pourrait être envisagé d'utiliser l'invention pour sonner une autre unité du temps courant, c'est-à-dire les heures ou les minutes, sur deux timbres, en utilisant deux pièces de sonnerie agissant sur des levées sensiblement éloignées l'une de l'autre. En adaptant les secteurs dentés 34 qui relient les bras, l'homme du métier peut envisager d'utiliser trois, quatre ou encore davantage de timbres pour sonner une unité de temps, par l'intermédiaire de bras reliés cinématiquement entre eux. L'homme du métier pourrait même, sans sortir du cadre de l'invention, reprendre le principe divulgué ci-dessus dans une sonnerie de type réveil ou dans une boîte à musique, pour coordonner une sonnerie sur plusieurs timbre.

Le mécanisme selon l'invention peut être adapté à différents types de sonnerie, telle qu'à minutes, grande sonnerie, westminster... Le mécanisme selon l'invention peut en outre permettre différentes améliorations esthétiques, en dégageant certaines parties du mouvement.

## Revendications

1. Pièce d'horlogerie comportant un mouvement et un mécanisme de sonnerie pour sonner une unité du temps courant par deux sons différents, ledit mécanisme de sonnerie comprenant:
- une source d'énergie,
- un limaçon (12) entraîné par ledit mouvement pour donner une information sur l'unité du temps courant,
- un palpeur (36) pour coopérer avec ledit limaçon pour prendre une information sur l'unité du temps courant,
- une première (20) et une deuxième (32) levées pour actionner respectivement un premier et un deuxième marteaux destinés à frapper respectivement un premier et un deuxième timbres,
**caractérisée en ce que** ledit mécanisme de sonnerie comprend, en outre, pour sonner ladite unité du temps courant,
- un premier bras (28A), définissant une première pièce, pivotant sur un premier axe et relié au palpeur et terminé par un premier secteur denté (30A) destiné à coopérer avec la première levée, et
- un deuxième bras (28B), définissant une deuxième pièce, pivotant sur un deuxième axe distinct du premier, et terminé par un deuxième secteur denté (30B) destiné à coopérer avec la deuxième levée, ledit deuxième bras étant relié cinématiquement au premier bras.

2. Pièce d'horlogerie selon la revendication 1, **caractérisée en ce que** la première (20) et la deuxième (32) levées sont disposées de part et d'autre d'un premier axe AA passant par le centre du mouvement et perpendiculaire à un deuxième axe BB joignant le centre du mouvement et l'axe de pivotement de l'une des levées.

3. Pièce d'horlogerie selon la revendication 2, **caractérisée en ce que** le premier (28A) et le deuxième (28B) bras comportent chacun, au niveau de leur axe de pivotement, une denture circulaire (34A, 34B), engrenant l'une avec l'autre afin de les relier cinématiquement.

4. Pièce d'horlogerie selon la revendication 3, **caractérisée en ce que en ce que** lesdits bras (28A, 28B) sont destinés à se déplacer dans des sens opposés.

5. Pièce d'horlogerie selon la revendication 2, **caractérisée en ce que** le premier (28A) et le deuxième (28B) bras sont reliés cinématiquement par friction.

6. Pièce d'horlogerie selon l'une des revendications précédentes, **caractérisée en ce qu'**au moins un des secteurs dentés (30A, 30B) est formé par une plaquette rapportée sur le bras et dont la position est ajustable.

7. Pièce d'horlogerie selon l'une des revendications précédentes, **caractérisée en ce que** lesdits bras (28A, 28B) comportent, à leur extrémité, au moins un élément (46) de stabilisation et de glissement, destiné à coopérer avec des éléments disposés avec un léger jeu au-dessus et au-dessous desdits bras pour limiter leur débattement transversal.

8. Pièce d'horlogerie selon l'une des revendications précédentes, **caractérisée en ce que** ladite unité du temps courant est les quarts.

## Claims

1. A timepiece comprising a movement and a striking mechanism for striking a unit of the current time by two different sounds, said striking mechanism having:
- a power source,
- a snail (12) driven by said movement to give information on the unit of the current time,
- a feeler-spindle (36) to cooperate with said snail to take information on the unit of the current time,
- first (20) and second (32) lifts to respectively actuate first and second hammers intended to strike first and second gongs,
**characterized in that** said striking mechanism also has, to strike said unit of the current time,
- a first arm (28A), defining a first piece, pivoting on a first axis and connected to the feeler-spindle and ending with a first toothed sector (30A) intended to cooperate with the first lift, and
- a second arm (28B), defining a second piece, pivoting on a second axis separate from the first, and ending with a second toothed sector (30B) intended to cooperate with the second lift, said second arm being kinematically connected to the first arm.

2. The timepiece according to claim 1, **characterized in that** the first (20) and second (32) lifts are positioned on either side of the first axis AA passing through the center of the movement and perpendicular to a second axis BB joining the center of the movement and the pivot axis of one of the lifts.

3. The timepiece according to claim 2, **characterized in that** the first (28A) and second (28B) arms each comprise, at their pivot axis, a circular toothing (34A, 34B), meshing with one another so as to connect them kinematically.

4. The timepiece according to claim 3, **characterized in that** said arms (28A, 28B) are intended to move in opposite directions.

5. The timepiece according to claim 2, **characterized in that** the first (28A) and second (28B) arms are kinematically connected by friction.

6. The timepiece according to one of the preceding claims, **characterized in that** at least one of the toothed sectors (30A, 30B) is formed by a plate attached on the arm and the position of which is adjustable.

7. The timepiece according to one of the preceding claims, **characterized in that** said arms (28A, 28B) comprise, at the end thereof, at least one stabilization and sliding element (46), intended to cooperate with elements positioned with slight play above and below said arms to limit their transverse clearance.

8. The timepiece according to one of the preceding claims, **characterized in that** said unit of the current time is the quarters.

## Patentansprüche

1. Uhr, die ein Uhrwerk und ein Schlagwerk aufweist, um eine Einheit der laufenden Zeit mit zwei unterschiedlichen Tönen zu schlagen, wobei das Schlagwerk umfasst:
- eine Energiequelle,
- eine Schnecke (12), die von dem Uhrwerk angetrieben wird, um eine Information über die laufende Zeiteinheit zu geben,
- einen Taster (36), um mit der Schnecke zusammenzuarbeiten, um eine Information über die laufende Zeiteinheit aufzunehmen,
- eine erste (20) und eine zweite (32) Hebung, um jeweils einen ersten und einen zweiten Hammer zu betätigen, die dazu bestimmt sind, jeweils eine erste und eine zweite Tonfeder zu schlagen,
**dadurch gekennzeichnet, dass** das Schlagwerk, um die laufende Zeiteinheit zu schlagen, ferner umfasst,
- einen ersten Arm (28A), der ein erstes Teil definiert, das um eine erste Achse dreht und mit dem Taster verbunden ist und durch einen ersten gezahnten Sektor (30A) beendet wird, der dazu bestimmt ist, mit der ersten Hebung zusammenzuarbeiten, und
- einen zweiten Arm (28B), der ein zweites Teil definiert, das um eine zweite Achse dreht, die sich von der ersten unterscheidet und durch einen zweiten gezahnten Sektor (30B) beendet wird, der dazu bestimmt ist, mit der zweiten Hebung zusammenzuarbeiten, wobei der zweite Arm mit dem ersten Arm kinematisch verbunden ist.

2. Uhr nach Anspruch 1, **dadurch gekennzeichnet, dass** die erste (20) und die zweite (32) Hebung auf der einen und der anderen Seite einer ersten Achse AA angeordnet sind, die durch das Zentrum des Uhrwerks und senkrecht zu einer zweiten Achse BB verläuft, die das Zentrum des Uhrwerks und die Drehachse einer der Hebungen verbindet.

3. Uhr nach Anspruch 2, **dadurch gekennzeichnet, dass** der erste (28A) und der zweite (28B) Arm jeweils auf Ebene ihrer Drehachse eine kreisrunde Zahnung (34A, 34B) aufweisen, die ineinander eingreifen, um sie kinematisch zu verbinden.

4. Uhr nach Anspruch 3, **dadurch gekennzeichnet, dass** die Arme (28A, 28B) dazu bestimmt sind, sich in entgegengesetzten Richtungen zu bewegen.

5. Uhr nach Anspruch 2, **dadurch gekennzeichnet, dass** der erste (28A) und der zweite (28B) Arm kinematisch durch Reibung verbunden sind.

6. Uhr nach einem der vorangehenden Ansprüche, **dadurch gekennzeichnet, dass** mindestens einer der gezahnten Sektoren (30A, 30B) von einem auf den Arm aufgesetzten Plättchen gebildet wird, dessen Stellung einstellbar ist.

7. Uhr nach einem der vorangehenden Ansprüche, **dadurch gekennzeichnet, dass** die Arme (28A, 28B) an ihrem Ende mindestens ein Element (46) der Stabilisierung und des Gleitens aufweisen, das dazu bestimmt ist, mit Elementen zusammenzuarbeiten, die mit einem geringen Spiel über und unter den Armen angeordnet sind, um ihren transversalen Ausschlag zu begrenzen.

8. Uhr nach einem der vorangehenden Ansprüche, **dadurch gekennzeichnet, dass** die laufende Zeiteinheit die Viertel sind.
